# FASCICULE DE BREVET EUROPEEN

(11) **EP 0 873 543 B1**
(45) Date de publication et mention de la délivrance du brevet: **04.10.2001**
(21) Numéro de dépôt: 97918874.5
(22) Date de dépôt: 26.09.1997
(51) Int. Cl.: G04B 39/02, G04B 37/18, G04B 37/16

(54) **BOITE DE MONTRE COMPORTANT UNE ENVELOPPE ET UN DISPOSITIF DE SUPPORT**
UHRENGEHÄUSE MIT EINER SCHALE UND EINER HALTEVORRICHTUNG
WATCH FRAME COMPRISING A CASE AND A SUPPORTING DEVICE

(30) Priorité: 03.10.1996 FR 9612069
(43) Date de publication de la demande: 28.10.1998
(73) Titulaire: Montres Rado S.A., 2543 Lengnau b. Biel (CH)
(72) Inventeur: DELABRE, Guy, CH-1568 Portalban (CH)
(74) Mandataire: Balsters, Robert
(86) Numéro de dépôt international: CH9700365
(87) Numéro de publication internationale: WO9814839

(56) Documents cités:
- EP-A- 0 328 018
- WO-A-94/08482
- CH-A- 647 121
- CH-A- 671 493
- DE-U- 8 716 744
- FR-A- 614 063
- US-A- 4 390 288

## Description

La présente invention concerne une boîte de montre comportant une enveloppe étanche composée de plusieurs pièces empilées, qui délimitent ensemble un logement destiné à contenir un mouvement de montre, et un dispositif de support qui maintient assemblées lesdites pièces de l'enveloppe, l'enveloppe ayant une face supérieure transparente, le dispositif de support comportant au moins une bride rigide composée d'une partie supérieure et d'une partie inférieure qui sont fixées l'une à l'autre de manière démontable par des organes d'assemblage agencés pour produire un serrage de l'enveloppe entre les deux parties de la bride dans une direction axiale, perpendiculaire à ladite face supérieure.

L'invention s'applique plus particulièrement à des boîtes de montre dont l'enveloppe extérieure contenant le mouvement est constituée principalement de pièces en matériaux durs et donc difficiles à usiner, tels que le saphir, les "métaux durs" ou carbures métalliques, des céramiques ou même du verre minéral.

Dans le brevet US 4,390,288, il est décrit une boîte de montre de ce genre, dont la glace et le fond sont faits d'un matériau dur tel que le saphir et sont pressés contre la carrure par des brides extérieures pourvues de vis de serrage. Les surfaces supérieures et inférieures de la carrure présentent chacune, pour leur jonction respectivement avec la glace ou le fond, une feuillure et une rainure pour une garniture d'étanchéité. La carrure comporte en outre deux paires de cornes pour la fixation d'un bracelet. Il est clair qu'une carrure ainsi conformée ne peut pas être fabriquée économiquement en un matériau dur. De plus, le fait que les garnitures d'étanchéité sont bien visibles à travers la glace et le fond en saphir nuit l'esthétique.

Une autre boîte de montre de ce genre est décrite dans la publication CH 622 151, où il est mentionné que l'utilisation de matériaux durs inrayables pour réaliser diverses parties des boîtes de montre pose de nombreux problèmes de fabrication. Comme l'usinage de ces matériaux est difficile, la conception et l'exécution de l'assemblage des diverses parties de la boîte, l'étanchéité et l'esthétique de la boîte, surtout lorsque l'on emploie des matériaux transparents ou translucides, exigent des solutions spéciales. D'une manière générale, on cherche à réduire à un minimum l'usinage d'évidements ou de trous, qui est particulièrement coûteux, et à utiliser des formes extérieures simples, qui sont plus faciles à polir.

La boîte de montre décrite dans la publication CH 622 151 se compose essentiellement de trois pièces empilées axialement, à savoir un fond métallique sensiblement plat pourvu de quatre cornes pour la fixation d'un bracelet, une carrure annulaire faite d'un matériau dur, et une glace constituée par une plaque de saphir entièrement plane. La carrure est fixée au fond au moyen de vis axiales passant dans des trous de ces deux pièces. Ensuite la glace, pourvue d'une bande métallisée le long du bord de sa face inférieure, est collée sur la carrure de façon à recouvrir les têtes des vis et assurer une liaison étanche. L'étanchéité au niveau du fond est assurée par un joint annulaire classique logé dans un évidement du fond métallique.

Un inconvénient de cette construction réside évidemment dans le coût d'usinage des trous traversant toute la carrure. Par ailleurs, les nombreux usinages nécessaires sur le fond ne permettent pas de le réaliser économiquement en un matériau dur, par exemple le même matériau que la carrure, ce qui serait plus esthétique. Si le matériau de la carrure est translucide, on peut malheureusement voir les vis qu'il contient, ainsi que le joint d'étanchéité. Enfin, le fait que les cornes de fixation au bracelet se trouvent au niveau du fond est nuisible à l'esthétique.

La publication CH 632 374 décrit une boîte de montre dont l'enveloppe est constituée de deux pièces en matière minérale transparente ou translucide, dont l'une est une pièce évidée formant la glace et la carrure, et l'autre est un fond plat assurant une fermeture étanche de la boîte grâce à une garniture d'étanchéité logée dans une rainure de la carrure. Ces deux pièces sont maintenues ensemble au moyen de deux éléments métalliques opposés ayant chacun deux cornes pour la fixation du bracelet. Chaque élément présente une griffe supérieure et une griffe inférieure entre lesquelles les deux pièces de l'enveloppe sont maintenues serrées à l'aide d'un ressort. Chaque élément est collé contre la face latérale de la carrure, de sorte qu'il est indémontable et doit supporter la traction du bracelet. On ne peut ouvrir et refermer la boîte qu'en faisant glisser latéralement le fond, ce qui risque d'endommager le joint d'étanchéité. D'autres inconvénients sont que la garniture d'étanchéité est visible à travers les pièces transparentes et que la confection de la rainure serait très difficile si la carrure devait être faite d'un matériau dur tel que le saphir.

La présente invention a pour but d'éviter de manière substantielle les inconvénients susmentionnés, en créant une boîte de montre étanche ayant une enveloppe susceptible d'être fabriquée à un coût acceptable dans des matériaux durs et dont l'étanchéité peut être assurée par des moyens simples et sûrs. Un but particulier consiste à créer une boîte d'un niveau esthétique élevé, notamment si l'enveloppe est faite principalement de matériaux transparents ou translucides tels que le saphir ou le verre minéral, qui laissent voir le mouvement d'horlogerie, mais le moins possible d'autres éléments tels que des organes de fixation ou d'étanchéité à l'intérieur de la boîte.

Selon l'invention, il est prévu une boîte de montre du genre indiqué en préambule, caractérisée en ce que lesdites pièces de l'enveloppe sont en matériaux à porosité nulle ou fermée et présentent, l'une en face de l'autre, des surfaces de contact mutuel qui sont planes ou de révolution et sont polies, aucune garniture d'étanchéité n'étant interposée entre elles.

De la sorte, la fabrication des pièces de l'enveloppe est particulièrement simplifiée, puisque l'usinage des surfaces de contact planes ou de révolution est plus simple et moins coûteux que pour toute autre forme de surface. Néanmoins, le serrage axial réalisé perpendiculairement à ces surfaces par le dispositif de support extérieur, qui comporte de préférence des vis disposées dans la direction axiale, garantit une bonne tenue de l'enveloppe et une étanchéité fiable sur les surfaces de contact. En particulier avec des matériaux durs ayant une porosité nulle ou fermée, l'étanchéité de l'enveloppe est assurée simplement par le fait que les surfaces de contact mutuel des pièces de l'enveloppe sont non poreuses et polies, aucune garniture d'étanchéité n'étant interposée entre elles. Non seulement l'usinage est simplifié grâce à l'absence d'organes d'emboîtement ou de rainures dans les zones de contact mutuel des pièces, mais en plus l'esthétique est bien meilleure puisqu'on ne voit pas, à travers la glace ou d'autres pièces transparentes, de tels organes ou une garniture d'étanchéité telle qu'un joint torique.

D'autres caractéristiques et avantages de l'invention apparaîtront dans la description suivante de différents modes de réalisation, présentés à titre d'exemples non limitatifs en référence aux dessins annexés, dans lesquels:
- la figure 1 représente un premier mode de réalisation d'une boîte de montre selon l'invention, vue en coupe suivant la ligne I-I de la figure 2;
- la figure 2 est une vue de dessus de la boîte de la figure 1;
- la figure 3 est une vue éclatée des principaux composants de la boîte des figures 1 et 2;
- la figure 4 représente un deuxième mode de réalisation d'une boîte de montre selon l'invention, vue en coupe suivant la ligne IV-IV de la figure 5;
- la figure 5 est une vue de dessus de la boîte de la figure 4;
- la figure 6 représente un troisième mode de réalisation d'une boîte de montre selon l'invention, vue en coupe suivant la ligne VI-VI de la figure 7, et
- la figure 7 est une vue de dessus de la boîte de la figure 6.

La boîte de montre illustrée par les figures 1 à 3 comporte une enveloppe 1, faite de plusieurs pièces en matériaux durs, et un dispositif de support 2 agencé pour maintenir ensemble les pièces de l'enveloppe et pour raccorder la boîte à un moyen de fixation qui, dans le cas présent, est un bracelet 3 dont les extrémités sont fixées à la boîte au moyen de barrettes traditionnelles 4. L'enveloppe 1 a ici une forme circulaire et définit un logement cylindrique étanche 5 destiné à contenir un mouvement de montre 6 muni de ses organes d'affichage, par exemple des aiguilles (non représentées).

Dans le cas présent, l'enveloppe 1 se compose de trois pièces, à savoir une plaque supérieure transparente constituant une glace 7, une plaque inférieure constituant un fond 8, et une pièce intermédiaire annulaire constituant une carrure 9 et comportant de préférence un trou latéral 10 pour le passage d'une tige de commande (non représentée) du mouvement 6. En plan, les trois pièces 7, 8, 9 ont ici la même forme circulaire et les mêmes dimensions extérieures. Dans un mode de réalisation préféré, offrant un aspect esthétique particulièrement attrayant, ces trois pièces sont en saphir, donc transparentes. Le fond 8 peut avantageusement être identique à la glace 7.

Les trois pièces 7, 8, 9 ont des formes extérieures particulièrement simples, afin de faciliter leur fabrication et en particulier réduire et simplifier les opérations d'usinage et de polissage. La carrure 9 est un cylindre annulaire obtenu par sciage transversal d'un tube en saphir fabriqué par extrusion. Sa paroi intérieure 11 et sa paroi extérieure 12 sont cylindriques et ne comportent aucun évidement, à part le trou 10. Ses faces supérieure et inférieure sont planes et polies pour constituer des surfaces de contact 13 et 14 sur lesquelles sont appliqués respectivement la glace 7 et le fond 8. La face inférieure 24 de la glace 7 est entièrement plane; à proximité de son bord extérieur, elle est polie pour constituer une surface de contact 15 qui s'applique de manière étanche sur la surface de contact 13 de la carrure 9. De même, la face supérieure plane 16 du fond 8 est polie à proximité de son bord extérieur pour constituer une surface de contact 17 s'appliquant de manière étanche contre la surface de contact 14 de la carrure. Ainsi, l'étanchéité de l'enveloppe 1 est assurée aux jointures entre les pièces 7, 8 et 9 tant que ces pièces sont maintenues serrées ensemble, grâce à l'absence de porosité de la matière et au polissage de leurs surfaces de contact mutuel 13 et 15, 14 et 17, sans qu'il soit nécessaire d'interposer une garniture d'étanchéité, ni de coller les pièces les unes aux autres.

Pour éviter l'apparition des franges d'interférence (anneaux de Newton) par réflexion sur la carrure transparente 9, un revêtement antireflet 40 (figure 3) est appliqué sur les surfaces de contact polies 13 et 14. En outre, il est possible d'ajouter un décor incrusté dans une partie de ces mêmes surfaces, pourvu qu'il subsiste à côté du décor une portion de surface continue et polie, capable de garantir un contact étanche avec la glace 7 ou le fond 8.

La face supérieure 18 de la glace 7 et la face inférieure 19 du fond 8 sont également planes et perpendiculaires à l'axe central 20 de l'enveloppe, mais dans cet exemple elles comportent chacune deux rainures parallèles 21, 22 dans lesquelles s'engage le dispositif de support 2, comme on le décrira plus loin. Ces rainures ont de préférence une section transversale rectangulaire et peuvent être usinées d'une façon relativement peu coûteuse. Par ailleurs, un chanfrein tronconique 23 est ménagé autour de la glace 7 et du fond 8.

Il est à noter que les pièces 7, 8 et 9 de l'enveloppe 1, grâce à leurs formes géométriques simples décrites ci-dessus, peuvent être fabriquées en matériaux durs d'une manière économiquement supportable. En particulier, ces pièces sont dépourvues de parties saillantes et/ou en creux destinées à réaliser des emboîtements. En outre elles n'ont pas besoin de gorge pour loger des joints d'étanchéité.

Le dispositif de support 2 comporte, à part les deux barrettes 4, deux brides métalliques rigides 25 disposées parallèlement dans des plans verticaux, c'est-à-dire parallèles à l'axe central 20 de l'enveloppe 1. Chaque bride 25 comprend une partie supérieure 26 et une partie inférieure 27 qui sont assemblées au moyen de deux vis axiales 28 tendant à serrer l'enveloppe 1 entre les deux parties de la bride, formant ainsi un cadre fermé. Comme on le voit dans la figure 2, les quatre vis 28 peuvent avantageusement se trouver à l'extérieur de l'enveloppe 1, donc elles ne nécessitent pas de trou dans l'enveloppe. Leur tête est de préférence noyée dans la face inférieure de la bride. Les extrémités superposées des deux parties 26 et 27 de chaque bride constituent des cornes 29 pour la fixation du bracelet 3, les extrémités des barrettes 4 s'engageant dans des trous ménagés de préférence dans la partie inférieure 27 de la bride.

Comme le montre la figure 3, la partie médiane de la partie supérieure 26 de chaque bride a la forme d'un barreau rectangulaire 31 qui se loge dans la rainure 21 de la glace 7 et présente les mêmes dimensions que cette rainure, de sorte que la bride 25 est à fleur de la face supérieure 18 de la glace. Les extrémités plus épaisses de la partie 26 présentent chacune un épaulement vertical 32 disposé obliquement pour s'appliquer contre les surfaces périphériques extérieures 33 et 12 de la glace 7 et de la carrure 9, ce qui maintient ces deux pièces en alignement axial. De même, la partie inférieure 27 de chaque bride 25 comporte un barreau central 34 qui se loge dans la rainure correspondante 22 du fond 8, et des épaulements obliques 35 qui s'appuient contre les surfaces périphériques respectives 36 et 12 du fond 8 et de la carrure 9. Comme les deux brides 25 sont suffisamment espacées pour laisser apparaître entre elles le cadran de la montre, leurs épaulements obliques 32 et 35 sont répartis sur le pourtour de l'enveloppe 1 et maintiennent donc les pièces de l'enveloppe dans n'importe quelle direction latérale. Ainsi, le dispositif de support 2 remplit une triple fonction : serrage axial des pièces empilées de l'enveloppe 1, maintien latéral de ces trois pièces, et liaison entre les deux extrémités du bracelet et l'enveloppe.

Dans les figures 1 et 2, on voit également que des zones métallisées annulaires 37 et 38 sont prévues respectivement sur la face inférieure 24 de la glace 7 et sur la face supérieure 16 du fond 8, à proximité de la périphérie du logement 5, pour permettre de coller à cet endroit certains organes classiques de positionnement du mouvement 6, par exemple un cercle d'encageage et un rehaut (non représentés). Ces zones métallisées jouent également un rôle esthétique en masquant les éléments précités. D'autres éléments métallisés peuvent être prévus, en particulier le cadre 39 représenté à la figure 2 et destiné à recouvrir le bord d'un guichet ménagé dans le cadran du mouvement 6.

Au passage de la tige de commande dans le trou 10 de la carrure 9, l'étanchéité peut être assurée par un système classique à joint torique.

Bien que l'exemple décrit ci-dessus se réfère à une enveloppe 1 entièrement en saphir (ou corindon), une construction analogue est utilisable avec d'autres matériaux, à dureté élevée ou non. Par exemple, la glace 7 pourrait être faite de tout autre cristal transparent, ou en verre minéral. La carrure 9 pourrait aussi être en verre minéral, en céramique, en métal dur ou d'une manière générale en toute sorte de matériau dur fabriqué notamment par moulage et frittage. Des matériaux similaires sont utilisables pour réaliser le fond 8. Dans la mesure où ces matériaux peuvent être polis pour constituer des plats optiques, c'est-à-dire des surfaces très lisses à porosité nulle ou fermée, il est possible de garantir l'étanchéité de l'enveloppe sans garniture d'étanchéité, comme on l'a décrit ci-dessus. Par ailleurs on notera que la carrure 9 pourrait être d'une pièce avec la glace 7 ou avec le fond 8. Par exemple, un fond-carrure réalisé par moulage et frittage ne devrait être usiné que pour le polissage de la surface de contact 13 et le perçage du trou 10. Ce trou pourrait même être supprimé si l'on utilise un moyen de mise à l'heure sans contact, par exemple par radio ou par entraînement magnétique.

Un autre mode de réalisation d'une boîte de montre selon l'invention est illustré par les figures 4 et 5, où l'on a employé les mêmes numéros de référence que dans l'exemple précédent pour des éléments équivalents, même si leurs formes ou leurs dispositions sont différentes. Dans ce cas, la glace 7 et le fond 8 sont bombés, mais uniquement pour des motifs esthétiques. La carrure 9 est identique à celle de l'exemple précédent. Par contre les deux brides 25 ont une forme différente de l'exemple précédent, car chacune d'elles porte l'une des barrettes 4 par ses extrémités coudées à angle droit pour former deux cornes 29. Ses deux barreaux 31 et 34 sont parallèles à la barrette 4, de même que les rainures correspondantes 21 et 22 de la glace 7 et du fond 8. La tension du bracelet se transmet ainsi d'une bride 25 à l'autre par l'intermédiaire de la glace et du fond.

Par rapport à l'exemple précédent, cette construction a l'avantage de mieux dégager la partie centrale de l'enveloppe 1, notamment pour laisser voir le mouvement 6.

Dans le mode de réalisation illustré par les figures 6 et 7, la forme extérieure de l'enveloppe 1 est sensiblement rectangulaire en plan. Néanmoins, la paroi intérieure 11 et la paroi extérieure 12 de la carrure 9 ont aussi dans ce cas des génératrices parallèles à l'axe 20 de l'enveloppe, de sorte que la carrure peut être fabriquée à partir d'une pièce tubulaire. La glace 7 est bombée et le fond 8 est concave, tous deux suivant un profil sphérique, de sorte que leurs surfaces de contact avec la carrure 9 ont aussi la même forme sphérique, qui peut être usinée et polie sans difficulté particulière.

Le dispositif de support comprend ici quatre brides 45 composées chacune d'une partie supérieure 46 s'appuyant sur la glace, d'une partie inférieure 47 s'appuyant sous le fond et d'une vis axiale 48 qui traverse les trois pièces 7, 8, 9 de l'enveloppe 1 et assure le serrage axial de ces pièces, ainsi que la retenue de la bride 45 sur l'enveloppe. Les brides 45 sont disposées parallèlement deux à deux sur les extrémités opposées de l'enveloppe pour former deux paires de cornes 49 supportant les barrettes 4. Les parties supérieure 46 et inférieure 47 de chaque bride présentent des griffes respectives 50 et 51 qui, de préférence, sont engagées dans des rainures extérieures correspondantes de la glace 7 et du fond 8, comme dans l'exemple des figures 1 à 3. Toutefois ces rainures ne sont pas indispensables, puisque le positionnement de chaque bride 45 peut être assuré par appui contre l'enveloppe et par les vis 48 engagées dans les trous correspondants de l'enveloppe. Le dispositif de support représenté ici est avantageux quand la glace et le fond sont tous deux transparents, puisqu'il ne masque pas du tout le logement 5 contenant le mouvement 6, ou quand certaines des pièces de l'enveloppe ne sont pas en matériau dur et peuvent donc être percées facilement.

## Revendications

1. Boîte de montre comportant une enveloppe étanche (1) composée de plusieurs pièces empilées, qui délimitent ensemble un logement (5) destiné à contenir un mouvement de montre (6), et un dispositif de support (2) qui maintient assemblées lesdites pièces de l'enveloppe, l'enveloppe ayant une face supérieure transparente, le dispositif de support (2) comportant au moins une bride rigide (25, 45) composée d'une partie supérieure et d'une partie inférieure qui sont fixées l'une à l'autre de manière démontable par des organes d'assemblage (28) agencés pour produire un serrage de l'enveloppe (1) entre les deux parties de la bride dans une direction axiale, perpendiculaire à ladite face supérieure,
la boîte étant **caractérisée en ce que** lesdites pièces (7, 8, 9) de l'enveloppe sont en matériaux à porosité nulle ou fermée et présentent, l'une en face de l'autre, des surfaces de contact mutuel (13, 14, 15, 17) qui sont planes ou de révolution et sont polies, aucune garniture d'étanchéité n'étant interposée entre elles.

2. Boîte de montre selon la revendication 1,
**caractérisée en ce que** lesdites pièces de l'enveloppe (1) comprennent une plaque supérieure transparente constituant une glace (7), une plaque inférieure constituant un fond (8), et une pièce intermédiaire annulaire constituant une carrure (9).

3. Boîte de montre selon la revendication 1,
**caractérisée en ce que** lesdits organes d'assemblage comportent des vis (28, 48) disposées dans la direction axiale.

4. Boîte de montre selon la revendication 1,
**caractérisée en ce que** la bride (25) est en outre en appui contre des surfaces périphériques extérieures (12, 33, 36) de chaque pièce de l'enveloppe, de sorte qu'elle maintient ces pièces latéralement.

5. Boîte de montre selon l'une des revendications 1 à 4, **caractérisée en ce que** le dispositif de support comporte des moyens d'attache (4, 29, 49) pour fixer à la boîte un bracelet ou un autre organe de fixation.

6. Boîte de montre selon la revendication 5,
**caractérisée en ce que** la bride (25) forme un cadre fermé qui s'étend sensiblement dans un plan parallèle à la direction axiale.

7. Boîte de montre selon la revendication 5,
**caractérisée en ce que** la partie inférieure (27, 47) de la bride (25, 45) s'étend dans au moins une rainure (22) ménagée dans une face inférieure (19) de l'enveloppe et se trouve sensiblement à fleur de cette face.

8. Boîte de montre selon la revendication 5,
**caractérisée en ce que** la partie supérieure (26, 46) de la bride (25, 47) s'étend dans au moins une rainure (21) ménagée dans la face supérieure (18) de l'enveloppe et se trouve sensiblement à fleur de cette face.

9. Boîte de montre selon la revendication 6,
**caractérisée en ce que** le dispositif de support (2) comporte deux desdites brides (25), disposées parallèlement, et **en ce que** lesdits moyens d'attache comprennent deux barrettes (4) disposées perpendiculairement aux brides, chaque barrette étant accrochée à des extrémités des deux brides.

10. Boîte de montre selon la revendication 7,
**caractérisée en ce que** le dispositif de support comporte deux desdites brides (25), ayant chacune deux extrémités coudées qui portent ensemble l'un des moyens d'attache (4).

11. Boîte de montre selon la revendication 2,
**caractérisée en ce que** toutes les pièces de l'enveloppe (1) sont en saphir.

12. Boîte de montre selon la revendication 2,
**caractérisée en ce que** la carrure (9) est en saphir, en métal dur, en céramique ou en verre.

13. Boîte de montre selon la revendication 2,
**caractérisée en ce que** le fond (8) est en saphir, en métal dur, en céramique ou en verre.

14. Boîte de montre selon la revendication 2,
**caractérisée en ce que** la carrure (9) est transparente et comporte un revêtement antireflet (40) au moins sur sa surface de contact (13) du côté de la glace.

15. Boîte de montre selon l'une des revendications 11 à 14, **caractérisée en ce que** la carrure (9) a une forme annulaire cylindrique ou prismatique, et des parois latérales intérieure (11) et extérieure (12) qui ont des génératrices parallèles à la direction axiale et sont dépourvues de saillies et de creux.

16. Boîte de montre selon la revendication 15,
**caractérisée en ce que** la glace (7) et le fond (8) ont, en plan, sensiblement la même forme et les mêmes dimensions extérieures que la carrure (9).

## Patentansprüche

1. Uhrengehäuse, mit einem dichten Behälter (1), der aus mehreren übereinandergestapelten Teilen aufgebaut ist, die gemeinsam einen Aufnahmeraum (5) begrenzen, der dazu bestimmt ist, ein Uhrwerk (6) aufzunehmen, und einer Haltevorrichtung (2), die die Teile des Behälters zusammenhält, wobei der Behälter eine lichtdurchlässige obere Fläche besitzt, die Haltevorrichtung (2) wenigstens einen starren Bügel (25, 45) umfaßt, der aus einem oberen Teil und aus einem unteren Teil aufgebaut ist, die aneinander durch Verbindungsorgane (28) lösbar befestigt sind, wobei die Verbindungsorgane (28) so beschaffen sind, daß sie eine Klemmung des Behälters (1) zwischen den beiden Teilen des Bügels in einer axialen Richtung senkrecht zur oberen Fläche erzeugen,
wobei das Gehäuse **dadurch gekennzeichnet ist, daß** die Teile (7, 8, 9) des Behälters aus einem Werkstoff ohne Porosität oder aus einem geschlossenen Werkstoff sind und einander zugewandt Oberflächen mit gegenseitigem Kontakt (13, 14, 15, 17) aufweisen, die eben oder rotationssymmetrisch und poliert sind, wobei zwischen ihnen keine Dichtung eingefügt ist.

2. Uhrengehäuse nach Anspruch 1, **dadurch gekennzeichnet, daß** die Teile des Behälters (1) eine lichtdurchlässige obere Platte, die ein Glas (7) bildet, eine untere Platte, die einen Boden (8) bildet, sowie ein ringförmiges Zwischenteil, das ein Gehäusemittelteil (9) bildet, umfassen.

3. Uhrengehäuse nach Anspruch 1, **dadurch gekennzeichnet, daß** die Verbindungsorgane Schrauben (28, 48) enthalten, die in axialer Richtung angeordnet sind.

4. Uhrengehäuse nach Anspruch 1, **dadurch gekennzeichnet, daß** sich der Bügel (25) außerdem gegen die äußeren Umfangsflächen (12, 33, 36) jedes Teils des Behälters abstützt, derart, **daß** er diese Teile seitlich hält.

5. Uhrengehäuse nach einem der Ansprüche 1 bis 4, **dadurch gekennzeichnet, daß** die Haltevorrichtung Befestigungsmittel (4, 29, 49) zum Befestigen eines Armbandes oder eines anderen Befestigungsorgans am Gehäuse enthält.

6. Uhrengehäuse nach Anspruch 5, **dadurch gekennzeichnet, daß** der Bügel (25) einen geschlossenen Rahmen bildet, der sich im wesentlichen in einer zur axialen Richtung parallelen Ebene erstreckt.

7. Uhrengehäuse nach Anspruch 5, **dadurch gekennzeichnet, daß** sich der untere Teil (27, 47) des Bügels (25, 45) in wenigstens einer Nut (22) erstreckt, die in einer unteren Fläche (19) des Behälters ausgespart ist und mit dieser Fläche im wesentlichen bündig ist.

8. Uhrengehäuse nach Anspruch 5, **dadurch gekennzeichnet, daß** der obere Teil (26, 46) des Bügels (25, 47) sich in wenigstens einer Nut (21) erstreckt, die in der oberen Fläche (18) des Behälters ausgespart ist, und mit dieser Fläche im wesentlichen bündig ist.

9. Uhrengehäuse nach Anspruch 6, **dadurch gekennzeichnet, daß** die Haltevorrichtung (2) zwei der Bügel (25) umfaßt, die parallel angeordnet sind, und **daß** die Befestigungsmittel zwei Stege (4) umfassen, die senkrecht zu den Bügeln angeordnet sind, wobei jeder Steg an den Enden der beiden Bügel befestigt ist.

10. Uhrengehäuse nach Anspruch 7, **dadurch gekennzeichnet, daß** die Haltevorrichtung zwei der Bügel (25) umfaßt, wovon jeder zwei gekröpfte Enden hat, die zusammen die Befestigungsmittel (4) tragen.

11. Uhrengehäuse nach Anspruch 2, **dadurch gekennzeichnet, daß** alle Teile des Behälters (1) aus Saphir sind.

12. Uhrengehäuse nach Anspruch 2, **dadurch gekennzeichnet, daß** das Gehäusemittelteil (9) aus Saphir, aus Hartmetall, aus Keramik oder aus Glas ist.

13. Uhrengehäuse nach Anspruch 2, **dadurch gekennzeichnet, daß** der Boden (8) aus Saphir, aus Hartmetall, aus Keramik oder aus Glas ist.

14. Uhrengehäuse nach Anspruch 2, **dadurch gekennzeichnet, daß** das Gehäusemittelteil (9) lichtdurchlässig ist und eine Antireflexbeschichtung (40) wenigstens auf seiner Kontaktoberfläche (13) auf seiten des Glases aufweist.

15. Uhrengehäuse nach einem der Ansprüche 11 bis 14, **dadurch gekennzeichnet, daß** das Gehäusemittelteil eine zylindrische, ringförmige oder prismatische Form sowie innere (11) und äußere (12) Seitenwände, die Erzeugende haben, die zur axialen Richtung parallel sind und kaum Vorsprünge und Hohlräume haben, besitzt.

16. Uhrengehäuse nach Anspruch 15, **dadurch gekennzeichnet, daß** das Glas (7) und der Boden (8) in der Ebene im wesentlichen die gleiche Form und die gleichen Außenabmessungen wie das Gehäusemittelteil (9) haben.

## Claims

1. Watch case including a water resistant casing (1) formed of several stacked parts, which together define a housing (5) intended to contain a watch movement (6), and a support device (2) which keeps said casing parts assembled, the casing having a transparent upper face, the support device (2) including at least one rigid clamp (25, 45) formed of an upper portion and a lower portion which are removably fixed to each other by assembly means (28) arranged to produce gripping of the casing (1) between the two portions of the clamp in an axial direction, perpendicular to said lower face,
the case being **characterized in that** said casing parts (7, 8, 9) are made of materials having zero porosity or a closed structure and have, facing each other, mutual contact surfaces (13, 14, 15, 17) which are flat or generated by revolution and are polished, no sealing gasket being inserted between them.

2. Watch case according to claim 1, **characterized in that** said parts of the casing (1) include a transparent upper plate forming a crystal (7), a lower plate forming a back cover (8), and an annular intermediate part forming a middle part (9).

3. Watch case according to claim 1, **characterized in that** said assembly means include screws (28, 48) arranged in the axial direction.

4. Watch case according to claim 1, **characterized in that** the clamp (25) also abuts against external peripheral surfaces (12, 33, 36) of each casing part, so that it holds these parts laterally.

5. Watch case according to any of claims 1 to 4,
**characterized in that** the support device includes attachment means (4, 29, 49) for attaching a wristlet or other fixing means to the case.

6. Watch case according to claim 5, **characterized in that** the clamp (25) forms a closed frame which extends substantially in a plane parallel to the axial direction.

7. Watch case according to claim 5, **characterized in that** the lower portion (27, 47) of the clamp (25, 45) extends in at least one groove (22) arranged in the lower face (19) of the casing and is substantially flush with this face.

8. Watch case according to claim 5, **characterized in that** the upper portion (26, 46) of the clamp (25, 47) extends in at least one groove (21) arranged in the upper face (18) of the casing and is substantially flush with said face.

9. Watch case according to claim 6, **characterized in that** the support device (2) includes two of said clamps (25), arranged parallel to each other and **in that** said attachment means include two lugs (4) arranged perpendicular to the clamps, each lug being fixed to ends of the two clamps.

10. Watch case according to claim 7, **characterized in that** the support device includes two of said clamps (25), each having two bent ends which together carry one of the attachment means (4).

11. Watch case according to claim 2, **characterized in that** all the casing (1) parts are made of sapphire.

12. Watch case according to claim 2, **characterized in that** the middle part (9) is made of sapphire, hard material, ceramics or glass.

13. Watch case according to claim 2, **characterized in that** the back cover (8) is made of sapphire, hard metal or glass.

14. Watch case according to claim 2, **characterized in that** the middle part (9) is transparent and includes an antireflective coating (40) at least over its contact surface (13) on the side of the crystal.

15. Watch case according to any of claims 11 to 14, **characterized in that** the middle part (9) has a cylindrical or prismatic annular shape and inner (11) and outer (12) lateral walls which have generatrices parallel to the axial direction and have no projections or recesses.

16. Watch case according to claim 15, **characterized in that** the crystal (7) and the back cover (8) have, in plane, substantially the same shape and the same external dimensions as the middle part (9).
